# FASCICULE DE BREVET EUROPEEN

(11) **EP 1 500 877 B1**
(45) Date de publication et mention de la délivrance du brevet: **23.07.2008**
(21) Numéro de dépôt: 04102198.1
(22) Date de dépôt: 18.05.2004
(51) Int. Cl.: F23J 13/02, F23L 17/02

(54) **Dispositif pour l'évacuation d'air de ventilation, en toiture ou en façade d'immeuble**
Ventilationsluftabzugvorrichtung auf Dächern oder Gebäudefassaden
Ventilation air discharge apparatus mounted on a roof or a building wall

(30) Priorité: 21.07.2003 EP 03405555
(43) Date de publication de la demande: 26.01.2005
(73) Titulaire: Tecnoservice Engineering S.A., 1709 Fribourg (CH)
(72) Inventeur: Anstett, Nicolas, 1700, Fribourg (CH)
(74) Mandataire: Scheuzger, Beat Otto

(56) Documents cités:
- DE-A- 2 607 712
- DE-A- 4 419 604
- GB-A- 412 791

## Description

L'invention se rapporte à un dispositif pour l'évacuation vers l'atmosphère d'un fluide gazeux issu d'une conduite d'évacuation.

L'invention se rapporte particulièrement à un dispositif pour l'évacuation à l'atmosphère, d'air vicié extrait de locaux, tels des locaux d'habitation, des locaux administratifs, des locaux industriels ou autres.

L'invention concerne spécialement un dispositif destiné à être fixé en saillie par rapport à une surface extérieure, telle une surface de toiture, pour assurer l'évacuation d'un flux d'air avec une vitesse déterminée, selon une direction sensiblement verticale.

Les dispositifs de ce type sont en général constitués par une paroi mince qui définit une chambre allongée pour le passage du flux, cette chambre présentant deux ouvertures opposées dont :
- une première ouverture située à la partie basse de la chambre, pour le raccordement à la conduite d'évacuation et l'entrée du flux de fluide gazeux, et
- une seconde ouverture, située à la partie haute de la chambre, pour la sortie du flux de fluide gazeux.

En vue d'entraver l'entrée d'eau de pluie dans la conduite d'évacuation à laquelle le dispositif se trouve raccordé, la chambre abrite un élément, dit de collecte, disposé axialement pour recueillir et évacuer de manière contrôlée l'eau de pluie qui entre dans la chambre à travers ladite seconde ouverture.

Que l'élément de collecte soit constitué d'un réceptacle unique (DE 44 19 604) ou d'un réseau d'une pluralité de petits réceptacles (JP 60 129 522), il s'étend en général transversalement à l'axe longitudinal du dispositif sur une section d'étendue sensiblement supérieure à la section transversale de la seconde ouverture.

Afin que l'élément de collecte connu (DE 44 19 604 ou JP 60 129 522) entrave le moins possible le passage du flux d'air à évacuer, les dimensions transversales de la chambre au niveau dudit élément de collecte sont, supérieures aux dimensions transversales de la chambre en amont et en aval dudit élément de collecte, de manière à compenser la perte de section induite par la présence de cet élément de collecte.

En général la paroi de la chambre est relativement mince et la forme extérieure du dispositif est donc très proche de sa forme intérieure.

C'est ainsi que les dispositifs de l'état de la technique affectent en général une forme de champignon.

Ce type de forme ne satisfait pas, notamment, les architectes qui recherchent préférentiellement des formes cylindriques de section transversale circulaire ou polygonale.

Une solution au problème posé par la forme extérieure des dispositifs connus consisterait donc à constituer un habillage cylindrique autour du dispositif d'évacuation.

Cette solution est cependant onéreuse et elle augmente notablement l'encombrement transversal du dispositif.

L'état de la technique comprend également des dispositifs absolument cylindriques, par exemple DE 41 19 971, constitués par un tronçon de conduite dans lequel s'étend un élément de collecte spiralé.

Ces dispositifs ne conviennent cependant pas lorsqu'il s'agit d'assurer l'évacuation d'air vicié, pollué ou chargé de graisses, avec une vitesse suffisante pour qu'il soit rejeté à une certaine distance d'une toiture (en général plusieurs mètres) en vue d'être mélangé avec l'air atmosphérique.

Un résultat que l'invention vise à obtenir est un dispositif d'évacuation du type précité, qui tout en permettant de garantir l'évacuation verticale d'un flux de fluide gazeux avec une vitesse adéquate, a une forme extérieure sensiblement, mais non limitativement, cylindrique ou légèrement conique et, est d'un coût de fabrication comparable, voire inférieur, aux dispositifs de l'état de la technique dont la forme et/ou l'efficacité ont été critiquées.

A cet effet, l'invention a pour objet, un dispositif du type précité, notamment caractérisé en ce que la paroi tubulaire du dispositif comprend au moins trois tronçons fonctionnels dont :
- un premier tronçon,
   - destiné à être raccordé à la conduite d'évacuation par une section de dimensions transversales sensiblement égales aux dimensions de la conduite d'évacuation à laquelle il doit être raccordé, et
   - dans lequel l'élément de collecte se trouve axialement disposé pour recueillir et évacuer le fluide liquide qui pénètre dans la chambre, cette chambre étant, au niveau de l'élément de collecte, localement constituée par un premier passage contrôlé situé autour de l'élément de collecte, ce premier passage contrôlé ayant, dans la direction de propagation du flux de fluide gazeux qui le traverse, des sections transversales successives qui sont ajustées pour engendrer une accélération du flux de fluide gazeux qui pénètre dans ledit premier tronçon, jusqu'à une seconde vitesse déterminée,
- un second tronçon, raccordé au premier tronçon, définissant un second passage contrôlé ayant, dans la direction de propagation du flux de fluide gazeux qui le traverse, des sections transversales successives qui sont ajustées pour contraindre transversalement le flux de fluide gazeux issu du premier passage contrôlé et reformer un flux de fluide gazeux sensiblement cylindrique en engendrant une troisième vitesse de flux de fluide gazeux au moins égale à la seconde vitesse de flux de fluide gazeux,
- un troisième tronçon, raccordé au second tronçon définissant un troisième passage contrôlé ayant, dans la direction de propagation du flux de fluide gazeux qui le traverse, des sections transversales successives qui sont ajustées pour libérer transversalement le flux de fluide gazeux issu du second passage contrôlé et réduire la troisième vitesse de flux de fluide gazeux à une quatrième vitesse de flux de fluide gazeux déterminée.

L'invention sera bien comprise à la lecture de la description ci-après faite à titre d'exemple non limitatif, en regard du dessin ci-annexé qui représente schématiquement :
- figure 1, le dispositif de l'invention vu en coupe selon un plan longitudinal transversal,
- figure 2, le dispositif de l'invention vu en coupe selon un plan transversal repéré II-II sur la figure 1.

En se reportant au dessin, on voit un dispositif 1 pour l'évacuation vers l'atmosphère 2, selon une direction 3 sensiblement verticale, d'un fluide gazeux 4 formant un flux circulant préalablement, à une première vitesse V1 prédéterminée, dans une conduite d'évacuation 5 de section transversale également déterminée.

Ce dispositif 1 comprend au moins une chambre 6 définie par une face intérieure 7 d'une paroi tubulaire 8 qui, en position d'utilisation présente un axe longitudinal 9 sensiblement vertical, est destinée à être traversée par le flux de fluide gazeux 4, selon son axe longitudinal 9.

Tel que cela est évoqué, pour la description du dispositif 1, on le considère en position d'utilisation, c'est-à-dire, orienté de manière à présenter son axe longitudinal sensiblement verticalement.

Sur les dessins, la paroi tubulaire 8 du dispositif 1 a une section transversale circulaire et une forme cylindrique de révolution, mais cela n'est pas limitatif pour l'invention.

L'invention s'adapte parfaitement à la construction de dispositifs du type précité, dont la section transversale est polygonale, par exemple, carrée.

Egalement, l'invention s'adapte parfaitement à la construction de dispositifs du type précité qui ne sont pas absolument cylindriques.

Quoi qu'il en soit, la chambre 6 comprend deux ouvertures 10, 11 alignées sur ledit axe longitudinal 9 dont,
- une première ouverture 10, de section transversale déterminée, située en une partie basse de la chambre 6, pour l'entrée du flux de fluide gazeux 4, et
- une seconde ouverture 11, de section transversale également déterminée, située en une partie haute de la chambre 6, pour la sortie du flux de fluide gazeux 4.

A sa partie basse le dispositif 1 comprend un moyen de liaison 50 avec la conduite d'évacuation 5 à laquelle il doit être relié.

Par exemple, ce moyen de liaison 50 consiste en une portée d'assemblage avec l'extrémité de la conduite d'évacuation 5 à laquelle il doit être relié.

La première ouverture 10 du dispositif 1 est située dans le prolongement de cet alésage.

La chambre 6 abrite un élément 12, dit de collecte, situé axialement pour recueillir et évacuer de manière contrôlée un fluide liquide 13, tel de l'eau de pluie, entrant dans la chambre 6, par gravité, par ladite seconde ouverture 11.

Sur le dessin, le fluide liquide 13 a été représenté par une pluralité de cercles associés au repère 13.

Par exemple, ces cercles symbolisent des gouttes de fluide liquide 13.

Tel que représenté, cet élément de collecte 12 consiste avantageusement en une pièce creuse de forme conique ou hémisphérique qui tourne sa concavité vers la partie haute du dispositif de manière à recueillir l'eau qui chute dans ledit dispositif 1.

Tel que cela est représenté en figure 2, la pièce creuse est pourvue d'une conduite d'évacuation, par exemple, à travers la paroi tubulaire 8 du dispositif 1.

De manière remarquable, la paroi tubulaire 8 du dispositif 1 comprend au moins trois tronçons fonctionnels 14 à 16 dont :
- un premier tronçon 14,
   - destiné à être raccordé à la conduite d'évacuation 5 par une section de dimensions transversales sensiblement égales aux dimensions de la conduite d'évacuation à laquelle il doit être raccordé, et
   - dans lequel l'élément de collecte 12 se trouve axialement disposé pour recueillir et évacuer le fluide liquide 13 qui pénètre dans la chambre 6, cette chambre 6 étant, au niveau de l'élément de collecte 12, localement constituée par un premier passage contrôlé 141 situé autour de l'élément de collecte 12, ce premier passage contrôlé 141 ayant, dans la direction de propagation du flux de fluide gazeux qui le traverse, des sections transversales successives qui sont ajustées pour engendrer une accélération du flux de fluide gazeux qui pénètre dans ledit premier tronçon 14, jusqu'à une seconde vitesse déterminée V2,
- un second tronçon 15, raccordé au premier tronçon 14, définissant un second passage contrôlé 151 ayant, dans la direction de propagation du flux de fluide gazeux qui le traverse, des sections transversales successives qui sont ajustées pour contraindre transversalement le flux de fluide gazeux issu du premier passage contrôlé 141 et reformer un flux de fluide gazeux sensiblement cylindrique en engendrant une troisième vitesse V3 de flux de fluide gazeux au moins égale à la seconde vitesse V2 de flux de fluide gazeux,
- un troisième tronçon 16, raccordé au second tronçon 15 définissant un troisième passage contrôlé 161 ayant, dans la direction de propagation du flux de fluide gazeux qui le traverse, des sections transversales successives qui sont ajustées pour libérer transversalement le flux de fluide gazeux issu du second passage contrôlé 151 et réduire la troisième vitesse de flux de fluide gazeux à une quatrième vitesse V4 de flux de fluide gazeux déterminée, évitant ainsi les problèmes phoniques, tels des sifflements générés par une vitesse trop élevée.

De manière remarquable, les sections transversales qui définissent le premier passage contrôlé 141, le second passage contrôlé 151 et le troisième passage contrôlé 161, sont ajustées de manière telle que :
- la seconde vitesse V2 est au moins égale à un virgule cinq fois la première vitesse V1, et
- la quatrième vitesse V4 est supérieure à la première vitesse V1 , mais inférieure à la troisième vitesse V3.

De préférence, la seconde vitesse V2 est sensiblement égale à deux fois la première vitesse V1.

L'homme du métier sait, par l'application des lois connues sur l'écoulement des fluides gazeux, choisir les formes et dimensions appropriées pour obtenir les fonctions indiquées.

En figure 1, on peut observer que les différents tronçons fonctionnels du dispositif ont été représentés comme s'ils étaient constitués séparément (notamment, on note les traits de séparation des zones de hachures différentes).

Il faut noter que, sans pour autant l'exclure, cela ne signifie absolument pas que ces tronçons sont constitués de manière séparée et/ou dans des matériaux de natures distinctes.

Le mode de construction du dispositif n'a pas réellement d'incidence sur son fonctionnement et l'homme du métier pourra réaliser ledit dispositif de toute manière appropriée pour respecter les souhaits d'architectes et les impératifs techniques.

Les tronçons peuvent avoir une paroi pleine, comme cela est représenté, ou une paroi creuse, voire une paroi creuse garnie avec un matériau thermiquement et/ou phoniquement isolant.

Dans le plan de raccordement du second tronçon 15 et du troisième tronçon 16, le dispositif 1 comprend un organe 17 de guidage de gouttes de fluide liquide 13 vers l'élément de collecte 12, tel une collerette 17 en saillie à l'intérieur du second tronçon 15.

De manière notable, dans le plan transversal du dispositif 1 dans lequel le second tronçon 15 se raccorde au troisième tronçon 16, la section transversale de la chambre 6, est inscrite dans la section transversale de l'élément de collecte 12 et centrée sur cette dernière.

De manière encore remarquable, la valeur algébrique de la section transversale de la seconde ouverture 11 du dispositif 1 (ouverture de sortie) est supérieure à la valeur algébrique de la plus grande section transversale du second passage contrôlé 151 du flux entre le second tronçon 15 et le troisième tronçon 16, mais inférieure à la valeur algébrique de la section transversale de la première ouverture 10 (ouverture d'entrée) du dispositif 1.

De manière également notable :
- le premier tronçon 14 est défini par au moins un premier élément de paroi 142 qui présente une surface externe 143 sensiblement opposée à une surface cylindrique interne 144 définissant ce premier tronçon 14,
- le second tronçon 15 et le troisième tronçon 16 sont chacun définis par au moins un second élément de paroi 152 et au moins un troisième élément de paroi 162, lesquels second et troisième éléments présentent chacun une face externe 153, 163 et, les faces externes 153, 163 de ces second et troisième éléments de parois 152, 162 s'étendent approximativement dans le prolongement de la face externe 143 du premier élément de paroi 142.

Les caractéristiques fonctionnelles des tronçons permettent ainsi de maintenir la section transversale interne du dispositif à une valeur sensiblement inférieure à celle de la première ouverture et par cela de rendre possible l'obtention du résultat essentiel visé par l'invention, à savoir, un dispositif d'évacuation, qui tout en permettant de garantir l'évacuation d'un flux gazeux avec une vitesse souhaitée, a une forme extérieure sensiblement, mais non limitativement, cylindrique ou légèrement conique et, est d'un coût de fabrication comparable, voire inférieur, aux dispositifs de l'état de la technique dont la forme et/ou l'efficacité ont été critiquées.

A titre de premier exemple, on peut noter qu'avec un dispositif dont le diamètre de la première ouverture est de deux cent millimètres, une pièce de collecte dont le diamètre est de cent quarante millimètres, en respectant les conditions énoncées plus avant, un homme du métier peut construire un dispositif qui, avec un débit d'air de trois cent quatre vingt mètres cubes par heure à l'entrée permet d'admettre un flux d'air avec une première vitesse de 3,4 mètres par seconde (trois virgule quatre mètres par seconde) et d'éjecter ce flux d'air avec une vitesse de 7,4 mètres par seconde (sept virgule quatre mètres par seconde).

Dans ce premier cas, lorsque le dispositif est réalisé en tôle d'une épaisseur d'un virgule cinq millimètres (1,5 millimètres), le diamètre extérieur est deux cent six millimètres.

A titre de second exemple, on peut noter qu'avec un dispositif dont le diamètre de la première ouverture est de six cent millimètres, une pièce de collecte dont le diamètre est de quatre cent quarante millimètres, en respectant les conditions énoncées plus avant, un homme du métier peut construire un dispositif qui, avec un débit d'air de six mille trois cent mètres cubes par heure à l'entrée permet d'admettre un flux d'air avec une première vitesse de 6,2 mètres par seconde (six virgule deux mètres par seconde) et d'éjecter ce flux d'air avec une vitesse de 8,9 mètres par seconde (huit virgule neuf mètres par seconde).

Dans ce second cas, lorsque le dispositif est réalisé en tôle d'une épaisseur d'un virgule cinq millimètres (1,5 millimètres), le diamètre extérieur est de six cent six millimètres.

De manière remarquable, premier tronçon 14 du dispositif 1 comprend, au moins au niveau du moyen de liaison 50 avec la conduite d'évacuation 5, au moins un canal disposé pour assurer l'évacuation contrôlée de fluide liquide 13 situé sur la surface cylindrique interne 144 dudit premier tronçon 14, cette évacuation étant réalisée vers l'extérieur du dispositif 1.

Tel que cela a été précédemment annoncé, à sa partie basse, c'est-à-dire au niveau du premier tronçon 14, le dispositif 1 comprend un moyen de liaison 50 avec la conduite d'évacuation 5 à laquelle il doit être relié et ce moyen de liaison 50 consiste en une portée d'assemblage avec l'extrémité de la conduite d'évacuation 5 à laquelle il doit être relié.

Dans une forme de réalisation, d'une part, le moyen de liaison 50 du dispositif 1 avec la conduite d'évacuation 5 à laquelle il doit être relié, consiste en une portée d'assemblage par emboîtement sur une surface externe de l'extrémité de ladite conduite d'évacuation 5 et, d'autre part, cette portée comprend une pluralité de canaux qui sont chacun constitué de manière à évacuer le fluide liquide 13 entre la paroi 142 du premier tronçon 14 (premier élément de paroi 142) et la surface externe de la conduite d'évacuation 5 qui reçoit le dispositif 1.

Le moyen de liaison 50 peut également comprendre un joint, mais l'homme du métier est à même de prévoir un tel élément sans avoir à faire preuve d'invention.

## Revendications

1. Dispositif (1) pour l'évacuation vers l'atmosphère (2), selon une direction (3) sensiblement verticale, d'un fluide gazeux (4) formant un flux circulant préalablement, à une première vitesse (V1) prédéterminée, dans une conduite d'évacuation (5) de section transversale également déterminée,
ce dispositif (1) comprenant au moins une chambre (6) définie par une face intérieure (7) d'une paroi tubulaire (8) qui, en position d'utilisation présente un axe longitudinal (9) sensiblement vertical, est destinée à être traversée par le flux de fluide gazeux (4), selon son axe longitudinal (9),
la chambre (6) comprenant deux ouvertures (10, 11) alignées sur ledit axe longitudinal (9) dont,
. une première ouverture (10), de section transversale déterminée, située en une partie basse de la chambre (6), pour l'entrée du flux de fluide gazeux (4), et
. une seconde ouverture (11), de section transversale également déterminée, située en une partie haute de la chambre (6), pour la sortie du flux de fluide gazeux (4),
la dite chambre (6) abritant un élément (12), dit de collecte, situé axialement pour recueillir et évacuer de manière contrôlée un fluide liquide (13), tel de l'eau de pluie, entrant dans la chambre (6), par gravité, par ladite seconde ouverture (11),
ce dispositif étant **caractérisé en ce que** sa paroi tubulaire (8) comprend au moins trois tronçons fonctionnels (14 à 16) dont :
- un premier tronçon (14),
. destiné à être raccordé à la conduite d'évacuation (5) par une section de dimensions transversales sensiblement égales aux dimensions de la conduite d'évacuation à laquelle il doit être raccordé, et
. dans lequel l'élément de collecte (12) se trouve axialement disposé pour recueillir et évacuer le fluide liquide (13) qui pénètre dans la chambre (6), cette chambre (6) étant, au niveau de l'élément de collecte (12), localement constituée par un premier passage contrôlé (141) situé autour de l'élément de collecte (12), ce premier passage contrôlé (141) ayant, dans la direction de propagation du flux de fluide gazeux qui le traverse, des sections transversales successives qui sont ajustées pour engendrer une accélération du flux de fluide gazeux qui pénètre dans ledit premier tronçon (14), jusqu'à une seconde vitesse déterminée (V2),
- un second tronçon (15), raccordé au premier tronçon (14), définissant un second passage contrôlé (151) ayant, dans la direction de propagation du flux de fluide gazeux qui le traverse, des sections transversales successives qui sont ajustées pour contraindre transversalement le flux de fluide gazeux issu du premier passage contrôlé (141) et reformer un flux de fluide gazeux sensiblement cylindrique en engendrant une troisième vitesse (V3) de flux de fluide gazeux au moins égale à la seconde vitesse (V2) de flux de fluide gazeux,
- un troisième tronçon (16), raccordé au second tronçon (15) définissant un troisième passage contrôlé (161) ayant, dans la direction de propagation du flux de fluide gazeux qui le traverse, des sections transversales successives qui sont ajustées pour libérer transversalement le flux de fluide gazeux issu du second passage contrôlé (151) et réduire la troisième vitesse de flux de fluide gazeux à une quatrième vitesse (V4) de flux de fluide gazeux déterminée.

2. Dispositif selon la revendication 1 **caractérisé en ce que** les sections transversales qui définissent le premier passage contrôlé (141), le second passage contrôlé (151) et le troisième passage contrôlé (161), sont ajustées de manière telle que :
- la seconde vitesse (V2) est au moins égale à un virgule cinq fois la première vitesse (V1), et
- la quatrième vitesse (V4) est supérieure à la première vitesse (V1), mais inférieure à la troisième vitesse (V3).

3. Dispositif selon la revendication 1 ou 2 **caractérisé en ce que** la valeur algébrique de la section transversale de la seconde ouverture (11) du dispositif (1) est supérieure à la valeur algébrique de la plus grande section transversale du second passage contrôlé (151) du flux entre le second tronçon (15) et le troisième tronçon (16), mais inférieure à la valeur algébrique de la section transversale de la première ouverture (10) du dispositif (1).

4. Dispositif selon l'une des revendications 1 à 3 **caractérisé en ce que**:
- le premier tronçon (14) est défini par au moins un premier élément de paroi (142) qui présente une surface externe (143) sensiblement opposée à une surface cylindrique interne (144) définissant ce premier tronçon (14),
- le second tronçon (15) et le troisième tronçon (16) sont chacun défini par au moins un second élément de paroi (152) et au moins un troisième élément de paroi (162), lesquels second et troisième éléments présentent chacun une face externe (153, 163) et, les faces externes (153, 163) de ces second et troisième éléments de parois (152, 162) s'étendent approximativement dans le prolongement de la face externe (143) du premier élément de paroi (142).

5. Dispositif selon l'une des revendications 1 à 4 **caractérisé en ce que**, dans le plan de raccordement du second tronçon (15) et du troisième tronçon (16), le dispositif (1) comprend un organe (17) de guidage de gouttes de fluide liquide (13) vers l'élément de collecte (12), tel une collerette (17) en saillie à l'intérieur du second tronçon (15).

6. Dispositif selon l'une des revendications 1 à 4 **caractérisé en ce que**, dans le plan transversal du dispositif (1) dans lequel le second tronçon (15) se raccorde au troisième tronçon (16), la section transversale de la chambre (6), est inscrite dans la section transversale de l'élément de collecte (12) et centrée sur cette dernière.

7. Dispositif selon l'une des revendications 1 à 6 **caractérisé en ce qu'**à sa partie basse, c'est-à-dire au niveau du premier tronçon (14), il comprend un moyen de liaison (50) avec la conduite d'évacuation (5) à laquelle il doit être relié.

8. Dispositif selon la revendication 7 **caractérisé en ce que** le premier tronçon (14) comprend, au moins au niveau du moyen de liaison (50) avec la conduite d'évacuation (5), au moins un canal disposé pour assurer l'évacuation contrôlée de fluide liquide (13) situé sur la surface cylindrique interne (144) dudit premier tronçon (14), cette évacuation étant réalisée vers l'extérieur du dispositif (1).

9. Dispositif selon la revendication 7 **caractérisé en ce que** le moyen de liaison (50) consiste en une portée d'assemblage avec l'extrémité de la conduite d'évacuation (5) à laquelle il doit être relié.

10. Dispositif selon la revendication 8 **caractérisé en ce que**, d'une part, le moyen de liaison (50) avec la conduite d'évacuation (5), consiste en une portée d'assemblage par emboîtement sur une surface externe de l'extrémité de ladite conduite d'évacuation (5) et, d'autre part, cette portée comprend une pluralité de canaux qui sont chacun constitué de manière à évacuer le fluide liquide (13) entre la paroi (142) du premier tronçon (14) (premier élément de paroi 142) et la surface externe de la conduite d'évacuation (5) qui reçoit le dispositif (1).

## Claims

1. Device (1) for discharge to the atmosphere (2), in a substantially vertical direction (3), of a gaseous fluid (4) forming a flow circulating beforehand, at a first predetermined speed (V1), in a discharge conduit (5) of likewise predetermined cross section,
this device (1) comprising at least one chamber (6) defined by an interior face (7) of a tubular wall (8) which, in position of use, has a substantially vertical longitudinal axis (9), is intended to be traversed by the flow of gaseous fluid (4), along its longitudinal axis (9),
the chamber (6) including two openings (10, 11) aligned on said longitudinal axis (9) which are
• a first opening (10), of predetermined cross section, situated in a lower part of the chamber (6), for entry of the flow of gaseous fluid (4), and
• a second opening (11), of likewise predetermined cross section, situated in an upper part of the chamber (6), for the exit of the flow of gaseous fluid (4),
said chamber (6) accommodating an element (12), referred to as collecting element, situated axially for collecting and discharging in a controlled way a liquid fluid (13), such as rainwater, entering the chamber (6), through gravity, through said second opening (11),
this device being **characterised in that** its tubular wall (8) comprises at least three functional sections (14 to16) which are:
- a first section (14),
• intended to be connected to the discharge conduit (5) through a section of transverse dimensions substantially equal to the dimensions of the discharge conduit to which it must be connected, and
• in which the collecting element (12) is axially disposed to collect and discharge the liquid fluid (13) which penetrates into the chamber (6), this chamber (6) being, at the level of the collecting element (12), made up locally of a first controlled passage (141) situated around the collecting element (12), this first controlled passage (141) having, in the direction of propagation of the flow of gaseous fluid which traverses it, successive cross sections which are adapted to bring about an acceleration of the flow of gaseous fluid which penetrates into said first section (14), until a second predetermined speed (V2),
- a second section (15), connected to the first section (14), defining a second controlled passage (151) having, in the direction of propagation of flow of gaseous fluid which traverses it, successive cross sections which are adapted to constrain transversely the flow of gaseous fluid coming from the first controlled passage (141) and to form again a flow of gaseous fluid substantially cylindrical by bringing about a third speed (V3) of flow of gaseous fluid at least equal to the second speed (V2) of flow of gaseous fluid,
- a third section (16), connected to the second section (15) defining a third controlled passage (161) having, in the direction of propagation of flow of gaseous fluid which traverses it, successive cross sections which are adapted to release transversely the flow of gaseous fluid coming from the second controlled passage (151) and to reduce the third speed of flow of gaseous fluid to a fourth predetermined speed (V4) of flow of gaseous fluid.

2. Device according to claim 1, **characterised in that** the cross sections, which define the first controlled passage (141), the second controlled passage (151) and the third controlled passage (161), are adapted in a way such that:
- the second speed (V2) is at least equal to one point five times the first speed (V1), and
- the fourth speed (V4) is greater than the first speed (V1), but less than the third speed (V3).

3. Device according to claim 1 or 2, **characterised in that** the algebraic value of the cross section of the second opening (11) of the device (1) is greater than the algebraic value of the largest cross section of the second controlled passage (151) of the flow between the second section (15) and the third section (16), but less than the algebraic value of the cross section of the first opening (10) of the device (1).

4. Device according to one of the claims 1 to 3, **characterised in that**:
- the first section (14) is defined by at least one first wall element (142) that has an outer surface (143) substantially opposite an inner cylindrical surface (144) defining this first section (14),
- the second section (15) and the third section (16) are each defined by at least one second wall element (152) and at least one third wall element (162), which second and third elements each have an outer face (153, 163), and the outer faces (153, 163) of these second and third wall elements (152, 162) extend approximately in the prolongation of the outer face (143) of the first wall element (142).

5. Device according to one of the claims 1 to 4, **characterised in that**, in the plane of connection of the second section (15) and of the third section (16), the device (1) comprises a guiding element (17) for drops of liquid fluid (13) towards the collecting element (12), such as a flange (17) projecting on the interior of the second section (15).

6. Device according to one of the claims 1 to 4, **characterised in that**, in the transverse plane of the device (1) in which the second section (15) connects itself to the third section (16), the cross section of the chamber (6) is inscribed in the cross section of the collecting element (12) and centred on the latter.

7. Device according to one of the claims 1 to 6, **characterised in that** at its lower part, i.e. at the level of the first section (14), it comprises a means of connection (50) with the discharge conduit (5) to which it must be connected.

8. Device according to claim 7, **characterised in that** the first section (14) comprises, at least at the level of the means of connection (50) with the discharge conduit (5), at least one channel disposed to ensure the controlled discharge of liquid fluid (13) situated on the inner cylindrical surface (144) of said first section (14), this discharge being achieved toward the outside of the device (1).

9. Device according to claim 7, **characterised in that** the means of connection (50) consists of a supporting area for joining with the end of the discharge conduit (5) to which it must be connected.

10. Device according to claim 8, **characterised in that**, on the one hand, the means of connection (50) with the discharge conduit (5) consists in a supporting area for joining through fitting on an outer surface of the end of said discharge conduit (5), and, on the other hand, this supporting area comprises a plurality of channels which are each made up in such a way as to discharge the liquid fluid (13) between the wall (142) of the first section (14) (first wall element 142) and the outer surface of the discharge conduit (5) which receives the device (1).

## Patentansprüche

1. Vorrichtung (1) zur Ableitung eines gasförmigen, zuvor einen zirkulierenden Strom bildenden Mediums (4) in einer im Wesentlichen senkrechten Richtung (3) an die Atmosphäre (2) mit einer vorgegebenen ersten Geschwindigkeit (V1) in einer Abzugsleitung (5) von ebenfalls vorgegebenem Durchmesser,
wobei diese Vorrichtung (1) mindestens eine Kammer (6) aufweist, die durch eine Innenfläche (7) einer rohrförmigen Wandung (6) gebildet wird, welche in Arbeitsposition eine im Wesentlichen senkrechte Längsachse (g) aufweist, die dazu bestimmt ist, vom Strom des gasförmigen Mediums (4) in Richtung ihrer Längsachse (g) durchströmt zu werden,
wobei die Kammer (6) zwei Öffnungen (10, 11) aufweist, die an der genannten Längsachse (9) ausgerichtet sind, darunter
. eine erste Öffnung (10) zum Eintritt des gasförmigen Mediums (4) mit vorgegebenem Querschnitt, die sich am unteren Teil der Kammer (6) befindet, und
. eine zweite Öffnung (11) zum Austritt des gasförmigen Mediums (4) ebenfalls mit vorgegebenem Querschnitt, die sich am oberen Teil der Kammer (6) befindet,
wobei die genannte Kammer (6) ein als Sammelteil bezeichnetes Bauteil (12) enthält, das axial angeordnet ist, um kontrolliert ein flüssiges Medium (13) wie Regenwasser, aufzufangen und abzuleiten, das aufgrund von Schwerkraft durch die genannte zweite Öffnung (11) in die Kammer (6) eindringt,
wobei diese Vorrichtung **dadurch gekennzeichnet ist, dass** ihre rohrförmige Wandung (8) mindestens drei Funktionsabschnitte (14 bis 16) aufweist, darunter:
- ein erster Abschnitt (14),
der dazu bestimmt ist, an eine Abzugsleitung (5) über einen Querschnitt mit Abmessungen angeschlossen zu werden, die im Wesentlichen den Abmessungen der Abzugsleitung entsprechen, an die er angeschlossen werden soll, und
. in dem das erste Sammelteil (12) axial angeordnet ist, um das in die Kammer (6) eindringende, flüssige Medium (13) aufzufangen und abzuleiten, wobei diese Kammer (6) im Bereich des Sammelteils (12) lokal von einer ersten kontrollierten Durchführung (141) gebildet wird, die um das Sammelteil (12) herum angeordnet ist, wobei diese erste kontrollierte Durchführung (141) in der Ausbreitungsrichtung des sie durchströmenden, gasförmigen Mediums aufeinander folgende Querschnitte aufweist, die so abgestimmt werden, dass eine Beschleunigung des in den genannten ersten Abschnitt (14) eindringenden Stroms des gasförmigen Mediums bis zu einer zweiten Geschwindigkeit (V2) erzeugt wird,
- ein zweiter, an den ersten Abschnitt (14) angeschlossener Abschnitt (15), der eine zweite kontrollierte Durchführung (151) bildet, die in der Ausbreitungsrichtung des sie durchströmenden, gasförmigen Mediums aufeinander folgende Querschnitte aufweist, die so abgestimmt werden, dass das aus der ersten kontrollierten Durchführung (141) kommende, gasförmige Medium quer zusammengedrückt wird und ein im Wesentlichen zylindrischer Strom gasförmigen Mediums gebildet wird, wobei eine dritte Geschwindigkeit (V3) des Stroms des gasförmigen Mediums erreicht wird, die mindestens genauso hoch ist wie die zweite Geschwindigkeit (V2) des Stroms des gasförmigen Mediums,
- ein dritter, an den zweiten Abschnitt (15) angeschlossener Abschnitt (16), der eine dritte kontrollierte Durchführung (161) bildet, die in der Ausbreitungsrichtung des sie durchströmenden, gasförmigen Mediums aufeinander folgende Querschnitte aufweist, die so abgestimmt werden, dass das aus der zweiten kontrollierten Durchführung (151) kommende, gasförmige Medium quer freigegeben wird und die dritte Geschwindigkeit des Stroms des gasförmigen Mediums auf eine vorgegebene vierte Geschwindigkeit (V4) des Stroms des gasförmigen Mediums abgesenkt wird.

2. Vorrichtung nach Anspruch 1, **dadurch gekennzeichnet, dass** die Querschnitte, welche die erste kontrollierte Durchführung (141), die zweite kontrollierte Durchführung (151) und die dritte kontrollierte Durchführung (161) bilden, so abgestimmt werden, dass:
- die zweite Geschwindigkeit (V2) mindestens eins Komma fünf Mal so hoch wie die erste Geschwindigkeit (V1) ist, und
- die vierte Geschwindigkeit (V4) größer als die erste Geschwindigkeit (V1), aber kleiner als die dritte Geschwindigkeit (V3) ist.

3. Vorrichtung nach Anspruch 1 oder 2, **dadurch gekennzeichnet, dass** der algebraische Wert des Querschnitts der zweiten Öffnung (11) der Vorrichtung (1) größer als der algebraische Wert des größten Querschnitts der zweiten Durchführung (151) des Stroms zwischen dem zweiten Abschnitt (15) und dem dritten Abschnitt (16), aber kleiner als der algebraische Wert des Querschnitts der ersten Öffnung (10) der Vorrichtung ist.

4. Vorrichtung nach einem der Ansprüche 1 bis 3, **dadurch gekennzeichnet, dass**
- der erste Abschnitt (14) aus mindestens einem ersten Wandungsteil (142) gebildet wird, das eine Außenfläche (143) aufweist, die im Wesentlichen einer zylindrischen Innenfläche (144) abgewandt ist, welche diesen ersten Anschnitt (14) bildet,
- der zweite Abschnitt (15) und der dritte Abschnitt (16) jeweils aus mindestens einem zweiten Wandungsteil (152) und mindestens einem dritten Wandungsteil (162) gebildet werden, wobei jedes der zweiten und dritten Teile eine Außenfläche (153, 163) aufweist, und sich die Außenflächen (153, 163) dieser zweiten und dritten Wandungsteile (152, 162) annähernd in der Verlängerung der Außenfläche (143) des ersten Wandungsteils (142) erstrecken.

5. Vorrichtung nach einem der Ansprüche 1 bis 4, **dadurch gekennzeichnet, dass** in der Ebene des Anschlusses des zweiten Abschnittes (15) und des dritten Abschnittes (16) die Vorrichtung (1) ein Organ (17) zur Führung von Tropfen des flüssigen Mediums (13) zum Sammelteil (12), wie einen in den zweiten Abschnitt (15) überstehenden Kragen (17) aufweist.

6. Vorrichtung nach einem der Ansprüche 1 bis 4, **dadurch gekennzeichnet, dass** in der Querebene der Vorrichtung (1), in welcher der zweite Abschnitt (15) an den dritten Abschnitt (16) angeschlossen wird, der Querschnitt der Kammer (6) mit dem Querschnitt des Sammelteils (12) übereinstimmt und über Letzterem zentriert ist.

7. Vorrichtung nach einem der Ansprüche 1 bis 6, **dadurch gekennzeichnet, dass** sie an ihrem unteren Teil, d.h. am ersten Abschnitt (14) ein Mittel (50) zur Verbindung mit einer Abzugsleitung (5) aufweist, an die sie angeschlossen werden soll.

8. Vorrichtung nach Anspruch 7, **dadurch gekennzeichnet, dass** der erste Abschnitt (14) zumindest am Mittel (50) zur Verbindung mit der Abzugsleitung (5) mindestens einen Kanal aufweist, um die kontrollierte Ableitung des auf der zylindrischen Innenfläche (144) des genannten ersten Abschnitts (14) befindlichen, flüssigen Mediums (13) zu gewährleisten, wobei diese Ableitung zur Außenseite der Vorrichtung (1) hin erfolgt.

9. Vorrichtung nach Anspruch 7, **dadurch gekennzeichnet, dass** das Verbindungsmittel (50) aus einer Auflagefläche für den Zusammenbau mit dem Ende der Abzugsleitung (5) besteht, an die sie angeschlossen werden soll.

10. Vorrichtung nach Anspruch 8, **dadurch gekennzeichnet, dass** einerseits das Verbindungsmittel (50) zur Verbindung mit der Abzugsleitung (5) aus einer Auflagefläche für den Zusammenbau durch Aufstecken auf eine Außenfläche des Endes der genannten Abzugsleitung (5) besteht, und dass andererseits diese Auflagefläche eine Mehrzahl von Kanälen aufweist, von denen jeder so ausgeführt ist, dass das flüssige Medium (13) zwischen der Wandung (142) des ersten Abschnitts (14) (erstes Wandungsteil 142) und der die Vorrichtung (1) aufnehmenden Außenfläche der Abzugsleitung (5) abgeleitet wird.
